# EUROPÄISCHE PATENTSCHRIFT

(11) **EP 1 846 606 B1**
(45) Veröffentlichungstag und Bekanntmachung des Hinweises auf die Patenterteilung: **26.09.2012**
(21) Anmeldenummer: 05816117.5
(22) Anmeldetag: 21.11.2005
(51) Int. Cl.: D06F 35/00

(54) **PROGRAMMGESTEUERTE WASCHMASCHINE**
PROGRAM CONTROLLED WASHING MACHINE
LAVE-LINGE A COMMANDE PAR PROGRAMME

(30) Priorität: 26.01.2005 DE 102005003696
(43) Veröffentlichungstag der Anmeldung: 24.10.2007
(73) Patentinhaber: BSH Bosch und Siemens Hausgeräte GmbH, 81739 München (DE)
(72) Erfinder: CZYZEWSKI, Gundula, 13125 Berlin (DE); RÜDIGER, Oliver, 12167 Berlin (DE)
(86) Internationale Anmeldenummer: PCT/EP2005/056103
(87) Internationale Veröffentlichungsnummer: WO 2006/079428

(56) Entgegenhaltungen:
- EP-A- 0 241 567
- EP-A- 0 279 483
- EP-A- 0 475 462
- WO-A-98/29594
- DE-A1- 19 906 020

## Beschreibung

Die Erfindung betrifft eine programmgesteuerte Waschmaschine mit einem Waschprogramm mit einem Klarwaschprozess, der auf die Bedürfnisse eines Wäschepostens aus schrumpfgefährdeten Textilien abgestimmt ist.

Bisher bekannte Waschprogramme für schrumpfgefährdete Textilien - sogenannte Wolle- oder Handwaschprogramme - behandeln die Wäscheposten in der Weise, dass die sie bewegende Wäschetrommel mit einem Reversierrhythmus bei einem verringerten Bewegungsanteil von kleiner als 7% bis zu kleiner als 5% der möglichen Antriebsdauer in wechselnden Drehrichtungen betrieben wird, sogenanntes "Wolleschaukeln". Der Bewegungseintrag ist dadurch charakterisiert, dass in Abhängigkeit von der mechanischen Beschaffenheit der Wäschetrommel und ihren Mitnehmern der Wäscheposten auch nach mehreren Reversierzyklen nicht vollständig gewendet wird. Daher ist auch nicht sicher, dass er vollständig benetzt und zum Zwecke der Reinigung genügend durchflutet wird. Ein derartiges Verfahren ist in DE 199 06 020 A1 beschrieben.

Durch den stetigen Wechsel der Drehrichtung der Wäschetrommel soll verhindert werden, dass sich der Wäscheposten während seiner Behandlung verknotet. Allerdings wird jede während einer Drehrichtung erreichte Umschichtung der Wäsche nach dem Wechsel der Drehrichtung wieder rückgängig gemacht. Oben aufliegende Stücke des Wäschepostens kommen auf diese Weise nie intensiv genug mit Feuchtigkeit in Berührung und nehmen daher nur sehr eingeschränkt am Waschprozess teil. Sie bleiben sogar wenigstens teilweise bis nach dem Waschprozess fühlbar trocken.

Ein Verfahren zur verbesserten Benetzung ist in EP 0 475 462 A1 offenbart, wo in beide Richtungen schöpfende Mitnehmer zum Einsatz kommen, um die Schöpfwirkung beim Reversierbetrieb zu verbessern. Ein solches Verfahren ist jedoch für schrumpfgefährdete Textilien nicht geeignet.

Der Erfindung liegt daher die Aufgabe zugrunde, schrumpfempfindliche Wäscheposten trotz geringen mechanischen Eintrags aufgrund Bewegungsarmut der Wäschetrommel so zu behandeln, dass die Wäsche mit der optimalen Menge an Wasser bzw. Lauge gleichmäßig benetzt und damit der Waschprozess für schrumpfgefährdete Wäscheposten optimiert wird.

Erfindungsgemäß ist eine eingangs beschriebene Waschmaschine dadurch ausgebildet, dass die Bewegung ausschließlich in einer Richtung der Trommeldrehung stattfindet. Die Aufgabe wird somit gelöst durch eine programmgesteuerte Waschmaschine mit einem Laugenbehälter und einer in dem Laugenbehälter drehbeweglich um eine nicht vertikale Achse gelagerten Wäschetrommel, wobei die Waschmaschine so ausgebildet ist, dass sie ein Waschprogramm mit einem Klarwaschprozess durchführen kann, das auf die Bedürfnisse eines Wäschepostens aus schrumpfgefährdeten Textilien abgestimmt ist, dadurch gekennzeichnet, dass in dem genannten Waschprogramm während des Klarwaschprozesses die Wäschetrommel unter Durchflutung von Wasser und gegebenenfalls Waschmittel mit einem Bewegungsanteil von kleiner als 5% der möglichen Antriebsdauer bewegt wird und dass die Bewegung ausschließlich in einer Richtung der Trommeldrehung stattfindet.

Es hat sich nämlich erwiesen, dass bei einem derartig geringen Bewegungsanteil Wäscheposten in nicht reversierend betriebenen Wäschetrommeln durchaus nicht grundsätzlich verknoten. Gerade Wäscheposten aus schrumpfgefährdeten Textilien sind regelmäßig kleinere Wäscheposten, die nicht zum Verknoten neigen. Dies wird ja gerade dadurch verhindert, dass im Hinblick auf die Kürze des gesamten Klarwaschprozesses für einen solchen Wäscheposten nur kurze und wenige Bewegungsimpulse auf den Wäscheposten einwirken. Eine Zunahme des Schrumpfens der Textilien ist wegen des gleichbleibend geringen Bewegungsanteils der Wäschetrommel nicht zu erwarten.

In Ausgestaltung der Erfindung enthält die Wäschetrommel auf der Innenseite ihres Mantels Mitnehmer, die mit einer Einrichtung zum Schöpfen des Wassers aus dem unteren Bereich des Laugenbehälters und zum Abregnen des geschöpften Wassers ausgerüstet sind, wenn sie sich jeweils in einer Position höher als der Wäscheposten befinden. Von besonderem Vorteil ist die Ausgestaltung der Erfindung dann, wenn die Drehrichtung der Wäschetrommel der Richtung der Wirksamkeit der Schöpfeinrichtung entspricht. Damit wird die Benetzung und Durchflutung der Textilien zusätzlich deutlich begünstigt.

Dazu hat sich in Abhängigkeit von der Geometrie des Laugenbehälter-/Trommelsystems eine niedrige Drehzahl von beispielsweise ca. 20 Upm als sehr geeignet herausgestellt. Ihr genauer Wert kann abhängig von der Geometrie und Funktion der Mitnehmer noch optimiert werden.

Entsprechend hat sich die unidirektionale Trommelbewegung in Abstimmung mit den Konstruktionsmerkmalen des Laugenbehälters und/oder der Wäschetrommel mit einer Pause von 10 bis 60 Sekunden als besonders geeignet erwiesen. Dadurch hat die Waschlauge Gelegenheit, ausreichend intensiv auf die Textilien einzuwirken.

Die erfindungsgemäße Ausgestaltung der Waschmaschine sowie für diese Ausgestaltung geeignete Verfahrensschritte sind nachstehend anhand eines Ausführungsbeispiels für eine Bewegungsphase einer Wäschetrommel näher erläutert. Es zeigen
- Fig. 1: eine schematische Darstellung einer in einem Laugenbehälter horizontal gelagerten Wäschetrommel mit Schöpfeinrichtungen an den Mitnehmern,
- Fig. 2: einen bekannten Bewegungsabschnitt der Wäschetrommel anhand eines Diagramms und
- Fig. 3: einen erfindungsgemäßen Bewegungsabschnitt der Wäschetrommel anhand eines vergleichbaren Diagramms.

Die in Fig. 1 dargestellte Wäschetrommel 1 ist in dem Laugenbehälter 2 horizontal drehbar gelagert. Ihre Wäschemitnehmer 3 sind an der Mantelseite der Wäschetrommel 1 mit Schöpfeinrichtungen 4 ausgestattet und tragen auf ihren Firstabschnitten Löcher 5, durch die aus dem unteren Abschnitt des Laugenbehälters 2 geschöpftes Wasser über die Wäsche 6 geregnet wird, wenn die Mitnehmer, wie der Mitnehmer 3.1 in der Darstellung, durch Drehen der Wäschetrommel 1 in Richtung des Pfeiles 7 in eine oberhalb der Wäsche 6 liegende Position gerät.

Sofern die Wäschetrommel 1 gemäß Fig. 2 in bekannter Weise reversierend betrieben wird, erhält sie zum Zeitpunkt t₁ einen Drehimpuls in positiver Richtung (entgegen der Pfeilrichtung 7) und zum Zeitpunkt t₂ einen Drehimpuls in negativer Richtung (in Pfeilrichtung 7). Dadurch wird der in der Wäschetrommel 1 liegende Wäscheposten 6 einmal nach rechts mitgenommen und umgeschichtet und beim zweiten Mal nach links mitgenommen und zurück geschichtet. Bei der Mitnahme nach rechts bleibt er trocken, weil die Schöpfeinrichtungen 4 entgegen der Drehrichtung 7 kein Wasser schöpfen und entsprechend kein Wasser von oben über die Wäsche 6 regnen. Demgegenüber wird der Wäscheposten 6 benetzt, wenn er beim Drehen in Pfeilrichtung 7 nach links mitgenommen wird, weil dann die Schöpfeinrichtungen 4 aus dem unteren Bereich des Laugenbehälters 2 Wasser schöpfen und es aus einer oberen Position über die Wäsche 6 abregnen.

Gemäß der Erfindung wird nun in einer gegenüber dem in Fig. 2 dargestellten Verfahren neuen und vorteilhaften Weise gemäß Fig. 3 die Wäsche 6 in der Wäschetrommel 1 zu den gleichen Zeitpunkten t₁ und t₂ und in jeweils gleich langen Drehimpulsen nur immer in Pfeilrichtung 7, der negativen Drehrichtung, bewegt. Dadurch kann bei jedem Drehimpuls Wasser über die Wäsche 6 abregnen, wodurch die Wäsche mit der doppelten Menge Wasser in Berührung kommt im Vergleich zum Stand der Technik. Außerdem wird der Wäscheposten 6 nun stetig umgeschichtet, so dass beim Beregnen nicht immer dieselbe Schicht oben zu liegen kommt und nur diese Schicht bewässert würde.

## Patentansprüche

1. Programmgesteuerte Waschmaschine mit einem Laugenbehälter (2) und einer in dem Laugenbehälter (2) drehbeweglich um eine nicht vertikale Achse gelagerten Wäschetrommel (1), wobei die Waschmaschine so ausgebildet ist, dass sie ein Waschprogramm mit einem Klarwaschprozess durchführen kann, das auf die Bedürfnisse eines Wäschepostens (6) aus schrumpfgefährdeten Textilien abgestimmt ist,
**dadurch gekennzeichnet,**
**dass** in dem genannten Waschprogramm während des Klarwaschprozesses die Wäschetrommel (1) unter Durchflutung von Wasser und gegebenenfalls Waschmittel mit einem Bewegungsanteil von kleiner als 5% der möglichen Antriebsdauer bewegt wird und dass die Bewegung ausschließlich in einer Richtung (7) der Trommeldrehung stattfindet.

2. Waschmaschine nach Anspruch 1, **dadurch gekennzeichnet, dass** die Wäschetrommel (1) auf der Innenseite ihres Mantels Mitnehmer (3) enthält, die mit einer Einrichtung (4, 5) zum Schöpfen des Wassers aus dem unteren Bereich des Laugenbehälters (2) und zum Abregnen des geschöpften Wassers auf den Wäscheposten (6) ausgerüstet sind.

3. Waschmaschine nach Anspruch 2, **dadurch gekennzeichnet, dass** die Schöpfeinrichtungen (4, 5) in einer negativen Drehrichtung (7) Wasser schöpfen und die Bewegung der Wäschetrommel (1) während des Waschprogramms der negativen Drehrichtung (7) entspricht.

4. Waschmaschine nach Anspruch 2 oder 3, **dadurch gekennzeichnet, dass** die unidirektionale Trommelbewegung in Abstimmung mit den Konstruktionsmerkmalen des Laugenbehälters (2) und/oder der Wäschetrommel (1) mit einer Drehzahl unterhalb derjenigen Drehzahl ausführbar ist, bei der sich die Textilien an die Innenwand der Wäschetrommel (1) anlegen.

5. Waschmaschine nach Anspruch 4, **dadurch gekennzeichnet, dass** die unidirektionale Trommelbewegung in Abstimmung mit den Konstruktionsmerkmalen des Laugenbehälters (2) und/oder der Wäschetrommel (1) mit einer Drehzahl im Bereich von 15 bis 35 Upm ausführbar ist.

6. Waschmaschine nach einem der vorstehenden Ansprüche, **dadurch gekennzeichnet, dass** die Drehantriebsabschnitte einen Abstand von 10 bis 60 Sekunden haben.

## Claims

1. Program-controlled washing machine with a solution container (2) and a laundry drum (1) mounted in the solution container (2) to be rotationally movable about a non-vertical axis, wherein the washing machine is so constructed that it can execute a washing program with a clear-washing process matched to the needs of a laundry batch (6) of shrink-sensitive textiles, **characterised in that** the laundry drum (1) is moved in the said washing program during the clear-washing process under flooding by water and optionally washing agents with a movement component of less than 5% of the possible duration of driving and that the movement takes place exclusively in one direction (7) of drum rotation.

2. Washing machine according to claim 1, **characterised in that** the laundry drum (1) has, on the inner side of its casing, entrainers (3) which are equipped with a device (4, 5) for scooping water from the lower region of the solution container (2) and sprinkling the scooped water onto the laundry batch (6).

3. Washing machine according to claim 2, **characterised in that** the scoop devices (4, 5) scoop water in a negative direction (7) of rotation and the movement of the laundry drum (1) during the washing program corresponds with the negative direction (7) of rotation.

4. Washing machine according to claim 2 or 3, **characterised in that** the unidirectional drum movement can be executed in correspondence with the constructional features of the solution container (2) and/or the laundry drum (1) at a rotational speed below that rotational speed at which the textiles lay themselves against the inner wall of the laundry drum.

5. Washing machine according to claim 4, **characterised in that** the unidirectional drum movement can be performed with matching to the constructional features of the solution container (2) and/or the laundry drum (1) at a rotational speed in the range of 15 to 35 rpm.

6. Washing machine according to any one of the preceding claims, **characterised in that** the rotary drive segments have a spacing of 10 to 60 seconds.

## Revendications

1. Lave-linge à commande par programme comportant une cuve (2) et un tambour (1) monté mobile en rotation autour d'un axe non vertical dans la cuve (2), le lave-linge étant conçu pour pouvoir exécuter un programme de lavage comprenant un processus de rinçage, lequel est adapté aux besoins d'un lot de linge (6) composé de textiles présentant un risque de rétrécissement,
**caractérisé en ce que**
dans ledit programme de lavage pendant le processus de rinçage, le tambour (1), tout en étant traversé par de l'eau et le cas échéant du produit lessiviel, est mû avec une proportion de mouvement inférieure à 5% de la possible durée d'entraînement et **en ce que** le mouvement a lieu exclusivement dans un seul sens (7) de rotation du tambour.

2. Lave-linge selon la revendication 1, **caractérisé en ce que** le tambour (1) comporte sur la face interne de son enveloppe des entraîneurs (3) qui sont équipés d'un dispositif (4, 5) permettant de puiser l'eau dans la partie basse de la cuve (2) et de déposer l'eau puisée en pluie sur le lot de linge (6).

3. Lave-linge selon la revendication 2, **caractérisé en ce que** les dispositifs de puisage (4, 5) puisent l'eau dans un sens de rotation négatif (7) et que le mouvement du tambour (1) pendant le programme de lavage correspond au sens de rotation négatif (7).

4. Lave-linge selon la revendication 2 ou 3, **caractérisé en ce que** le mouvement unidirectionnel du tambour, en accord avec les caractéristiques de construction de la cuve (2) et/ou du tambour (1), peut s'effectuer à une vitesse au-dessous de la vitesse à laquelle les textiles viennent s'appliquer contre la paroi interne du tambour (1).

5. Lave-linge selon la revendication 4, **caractérisé en ce que** le mouvement unidirectionnel du tambour, en accord avec les caractéristiques de construction de la cuve (2) et/ou du tambour (1), peut s'effectuer à une vitesse comprise entre 15 et 35 t/min.

6. Lave-linge selon l'une des revendications précédentes, **caractérisé en ce que** les périodes d'entraînement en rotation sont espacées de 10 à 60 secondes.
